# EUROPÄISCHE PATENTSCHRIFT

(11) **EP 4 074 426 B1**
(45) Veröffentlichungstag und Bekanntmachung des Hinweises auf die Patenterteilung: **10.07.2024**
(21) Anmeldenummer: 22157188.8
(22) Anmeldetag: 17.02.2022
(51) Int. Cl.: B08B 1/00, A46B 11/06, B08B 3/04, B24B 27/033, B24B 29/00

(54) **REINIGUNGSVORRICHTUNG ZUR REINIGUNG EINES KANTENBEREICHS EINER MÖBELBAUPLATTE SOWIE ZUGEHÖRIGE BÜRSTE**
CLEANING DEVICE FOR CLEANING AN EDGE AREA OF A FURNITURE PANEL AND ASSOCIATED BRUSH
DISPOSITIF DE NETTOYAGE DESTINÉ AU NETTOYAGE D'UNE ZONE DE BORD D'UN PLATEAU CONSTITUANT UN MEUBLE, AINSI QUE BROSSE ASSOCIÉE

(30) Priorität: 09.03.2021 DE 102021105612
(43) Veröffentlichungstag der Anmeldung: 19.10.2022
(73) Patentinhaber: Mündkemüller, Bodo, 33335 Gütersloh (DE)
(72) Erfinder: Mündkemüller, Bodo, 33335 Gütersloh (DE)
(74) Vertreter: Pellengahr, Maximilian Rudolf

(56) Entgegenhaltungen:
- CN-A- 108 144 887
- DE-A1- 102010 039 137
- DE-A1- 102017 113 200

## Beschreibung

Die Erfindung betrifft eine Reinigungsvorrichtung gemäß dem Oberbegriff von Anspruch 1. Ferner betrifft die vorliegende Anmeldung eine Bürste gemäß dem Oberbegriff von Anspruch 13.

Die Reinigungsvorrichtung umfasst einen Drehantrieb, der beispielsweise von einem Elektromotor gebildet sein kann. Mit dem Drehantrieb wirkt eine antreibbare Drehwelle zusammen, die in Drehmoment übertragender Weise mit dem Drehantrieb gekoppelt ist. Mithin ist es möglich, mittels Betriebs des Drehantriebs die Drehwelle rotatorisch anzutreiben. Mit der Drehwelle ist eine Bürste gekoppelt, die insbesondere an einem dem Drehantrieb abgewandten Ende der Drehwelle angeordnet sein kann. Die Bürste ist ebenfalls in Drehmoment übertragender Weise mit der Drehwelle gekoppelt, sodass die Bürste mittels des Drehantriebs drehantreibbar ist. Hierdurch kann die Bürste um eine Drehachse in eine Rotation versetzt werden.

Die Bürste umfasst ein Trägerelement, an dem eine Vielzahl von Reinigungselementen verankert ist. Die Reinigungselemente, die insbesondere von abrasiven Fasern wie beispielsweise Nylon-Filamenten oder Sisal-Fasern gebildet sein können, sind an dem Trägerelement in Aufnahmen verankert. Insbesondere können die Reinigungselemente jeweils an einem ersten Ende in einer jeweiligen Aufnahme verankert sein, wobei beispielsweise jeweils eine Vielzahl von Reinigungselementen zu einem Elementbüschel zusammengefasst und als Elementbüschel in einer jeweiligen Aufnahme verankert ist. Zur Befestigung der Reinigungselemente an dem Trägerelement kann es besonders von Vorteil sein, wenn die Reinigungselemente in den Aufnahmen verpresst, verklebt, vergossen oder verklemmt sind. Dies ist insbesondere dann denkbar, wenn die Aufnahmen von Vertiefungen gebildet sind, beispielsweise in Form von Sackbohrungen in dem Trägerelement.

Die Reinigungselemente stehen dabei über das Trägerelement hinaus vor, sodass sie dazu geeignet sind, in einen abrasiven Eingriff mit einer Möbelbauplatte zu treten. Dies betrifft insbesondere die Reinigung eines Kantenbereichs einer Möbelbauplatte, der nach einem Anleimen eines Kantenbandes regelmäßig von überstehenden Kleberresten befreit werden muss. Diese Reinigung der Möbelbauplatte erfolgt effektiv mittels des abrasiven Eingriffs der Reinigungselemente mit der Möbelbauplatte, wobei die Reinigungselemente infolge ihrer Lagerung an dem Trägerelement der Bürste relativ zu der Möbelbauplatte bewegt werden.

Die Reinigungselemente sind ringförmig verteilt an dem Trägerelement angeordnet und bilden auf diese Weise gemeinsam mindestens einen Elementkranz. Insbesondere können die Reinigungselemente ringförmig in einem Radius um die Drehachse angeordnet sein, sodass eine Massenverteilung bezogen auf die Drehachse homogen ist. Auf diese Weise sind unerwünschte Unwuchten beim Betrieb der Bürste vermieden.

Die Reinigungsvorrichtung umfasst weiterhin ein Zuleitsystem zu Zuleitung einer Reinigungsflüssigkeit zu mindestens einem Reinigungselement. Bei der Reinigungsflüssigkeit kann sich beispielsweise um Wasser oder um ein Lösemittel handeln. Zur Vorhaltung der Reinigungsflüssigkeit umfasst das Zuleitsystem einen Speicher sowie eine Zuleitung, mittels der die Reinigungsflüssigkeit ausgehend von dem Speicher zu dem Trägerelement und schließlich zu mindestens einem Reinigungselement leitbar ist. Insbesondere kann die Zuleitung der Reinigungsflüssigkeit zu einer Vielzahl der Reinigungselemente, vorzugsweise zu sämtlichen Reinigungselementen, möglich sein. Die Zuleitung einer Reinigungsflüssigkeit zu dem mindestens einen Reinigungselement hat zum einen den Vorteil, dass das Reinigungselement als solches fortwährend während eines Betriebs der Reinigungsvorrichtung gereinigt wird und sich insbesondere nicht mit den von der Möbelbauplatte entfernten Kleberresten zusetzen kann. Ferner kann die Zuleitung dazu verwendet werden, die Reinigungsflüssigkeit über die Reinigungselemente einer Oberfläche der Möbelbauplatte zuzuleiten, von der die Kleberreste effektiv abgelöst werden sollen. Hierdurch kann der Reinigungsprozess unterstützt werden.

### Stand der Technik

Eine Reinigungsvorrichtung der eingangs beschriebenen Art ist im Stand der Technik bereits bekannt. Hierzu wird insbesondere auf die deutsche Offenlegungsschrift DE 10 2017 113 200 A1 hingewiesen. Diese beschreibt eine Reinigungsvorrichtung mit einer Bürste, die ein Trägerelement mitsamt daran angeordneten Borsten aufweist, wie im Oberbegriff des unabhängigen Anspruchs 1 beschrieben. Die Bürste ist drehantreibbar gelagert, sodass sie in der vorstehend beschriebenen Weise eine Reinigungswirkung auf einen Möbelbauplatte ausüben kann. Ferner umfasst die beschriebene Reinigungsvorrichtung ein Zuleitsystem zur Zuleitung einer Reinigungsflüssigkeit zu den Borsten. Hierzu umfasst das Trägerelement der Bürste einen sich im Wesentlichen parallel zu der Drehachse der Bürste erstreckenden Zuleitkanal, der sich von einer Oberseite des Trägerelements hin zu dessen Unterseite durch das Trägerelement hindurch erstreckt. Auf diese Weise ist es möglich, an einer Oberseite des Trägerelements eine Reinigungsflüssigkeit zuzuleiten, die sich sodann durch den Zuleitkanal zu den Reinigungselementen hin verteilt.

Die bekannte Reinigungsvorrichtung ist insoweit als nachteilig zu betrachten, als die Zuleitung der Reinigungsflüssigkeit lediglich ungleichmäßig erfolgt. Somit schlägt der Stand der Technik vor, an der Oberseite des Trägerelements eine ringförmige Mulde vorzusehen, der der Reinigungsflüssigkeit punktuell zugeleitet werden kann, wobei infolge der Rotation des Trägerelements um die Drehachse die Reinigungsflüssigkeit sukzessive jeder Stelle der Mulde zugeführt wird. Dies kann zum einen zu einer ungleichmäßigen Verteilung der Reinigungsflüssigkeit und zum anderen zu Undichtigkeiten bei der Übergabe der Reinigungsflüssigkeit von einer stationären Zuführung der Reinigungsflüssigkeit zu dem rotierenden Trägerelement führen.

### Aufgabe

Der vorliegenden Anmeldung liegt mithin die Aufgabe zugrunde, eine Reinigungsvorrichtung bereitzustellen, die vorstehend beschriebenen Nachteile vermeidet.

### Lösung

Die zugrunde liegende Aufgabe wird erfindungsgemäß mittels einer Reinigungsvorrichtung mit den Merkmalen des Anspruchs 1 gelöst. Vorteilhafte Ausgestaltungen ergeben sich aus den zugehörigen Unteransprüchen.

Die erfindungsgemäße Reinigungsvorrichtung ist so ausgebildet, dass das Zuleitsystem mindestens ein Unterverteilsystem umfasst, das an dem Trägerelement ausgebildet ist. Das Zuleitsystem umfasst eine zentral in oder an dem Trägerelement ausgebildete Verteilstelle, die der Drehwelle zugeordnet ist. Ferner umfasst das Unterverteilsystem mindestens einen sich innerhalb des Trägerelements zumindest abschnittsweise radial bezogen auf die Drehachse erstreckenden Zuleitkanal. Besonders vorteilhaft ist hierbei die Ausgestaltung der Verteilstelle in Form einer zentralen Ausnehmung innerhalb des Trägerelements, wobei vorzugsweise die Verteilstelle gegenüber einer Umgebung des Trägerelements in sich abgeschlossen ist, sodass ein unbeabsichtigter Austritt von in der Verteilstelle vorliegender Reinigungsflüssigkeit aus dem Trägerelement heraus unterbunden ist. Hierzu ist es insbesondere von Vorteil, wenn der mindestens eine Zuleitkanal zumindest zu einer den Reinigungselementen abgewandten Oberseite des Trägerelements hin, vorzugsweise ferner zu der Unterseite des Trägerelements hin, verschlossen ist.

Die Reinigungsvorrichtung umfasst weiterhin einen in dem Trägerelement ausgebildeten Ringkanal, der den Aufnahmen der in Form des Elementkranzes angeordneten Reinigungselemente zugeordnet ist und sich ringförmig innerhalb des Trägerelements erstreckt. Hierbei kann der Ringkanal insbesondere die Form eines Kreisrings annehmen, dessen Mittelpunkt auf der Drehachse der Reinigungsvorrichtung liegt. Die Zuordnung des Ringkanals zu den Aufnahmen der Reinigungselemente des mindestens einen Elementkranz ist in Form einer räumlichen Zuordnung zu verstehen, wobei vorzugsweise ein Radius des Elementkranzes, in dem die Reinigungselemente um die Drehachse herum an dem Trägerelements angeordnet sind, zumindest im Wesentlichen einem Radius des ihm zugeordneten Ringkanals um die Drehachse entspricht. Der Ringkanal ist vorteilhafterweise zumindest zu der den Reinigungselementen abgewandten Oberseite des Trägerelements hin, vorzugsweise ferner zu der Unterseite des Trägerelements hin, verschlossen. Auf diese Weise ist ein ungewollter Austritt von Reinigungsflüssigkeit aus dem Ringkanal in die Umgebung der Reinigungsvorrichtung unterbunden.

Der Ringkanal ist dazu geeignet, die Reinigungsflüssigkeit zu den Aufnahmen der Reinigungselemente und auf diese Weise unmittelbar zu den Reinigungselementen zu verteilen. Hierzu ist der Ringkanal mittels mindestens eines Zuleitkanals strömungstechnisch mit der Verteilstelle verbunden ist, sodass die Reinigungsflüssigkeit ausgehend von der Verteilstelle durch den Zuleitkanal dem Ringkanal und somit über die Aufnahmen den Reinigungselementen des Elementkranzes zuleitbar ist. Insbesondere ist es denkbar, dass der sich radial bezogen auf die Drehachse erstreckende Zuleitkanal an einer Kreuzungsstelle den Ringkanal kreuzt und hierdurch eine strömungstechnische Verbindung zwischen Zuleitkanal und Ringkanal hergestellt ist. Die Reinigungsflüssigkeit kann entsprechend ausgehend von der Verteilstelle durch den mindestens einen Zuleitkanal dem jeweiligen Ringkanal zugeführt werden, in dem sich die Reinigungsflüssigkeit sodann tangential bezogen auf die Drehachse zu den Aufnahmen der Reinigungselemente hin verteilen kann. Um die Verteilung der Reinigungsflüssigkeit entlang des Ringkanals zu homogenisieren, kann es besonders vorteilhaft sein, den Ringkanal mittels einer Mehrzahl von Zuleitkanälen ausgehend von der Verteilstelle mit der Reinigungsflüssigkeit zu beschicken, wobei die Zuleitkanäle vorzugsweise äquidistant um die Drehachse herum angeordnet sind.

Die erfindungsgemäße Reinigungsvorrichtung hat viele Vorteile. Insbesondere ermöglicht sie die Zuleitung einer Reinigungsflüssigkeit zu mindestens einem Reinigungselement, vorzugsweise einer Vielzahl der Reinigungselemente, bestenfalls allen Reinigungselementen, ohne dass die im Stand der Technik denkbaren Undichtigkeiten auftreten können. Ferner ist es ausgehend von der zentralen Verteilstelle besonders einfach möglich, die Reinigungsflüssigkeit gleichmäßig zu einer Vielzahl der Reinigungselemente, vorzugsweise sämtlichen Reinigungselementen, zu verteilen.

Innerhalb des Trägerelements kann die Reinigungsflüssigkeit ausgehend von der zentralen Verteilstelle besonders einfach infolge von Fliehkräften, die sich während des Betriebs der Reinigungsvorrichtung infolge der Rotation der Bürste bzw. des Trägerelements um die Drehachse notwendigerweise einstellen, in den mindestens einen Zuleitkanal getrieben werden, durch den hindurch die Reinigungsflüssigkeit dem mindestens einen Reinigungselement zugeleitet wird. Hierbei kann es besonders von Vorteil sein, wenn mindestens ein Zuleitkanal, vorzugsweise eine Mehrzahl von Zuleitkanälen, sich in radiale Richtung bezogen auf die Drehachse innerhalb des Trägerelements erstrecken. Vorteilhafterweise erstreckt sich mindestens ein Zuleitkanal vollständig in radiale Richtung, das heißt ohne einen bezogen auf die Drehachse axialen Anteil.

Weiterhin ist von besonderem Vorteil, dass die Reinigungsflüssigkeit gezielt und dosiert den Reinigungselementen zuleitbar ist. Auf diese Weise wird vermieden, dass ein übermäßiger Austrag von Reinigungsflüssigkeit stattfindet, der im Hinblick auf die Verarbeitung von Möbelbauplatten nicht gewünscht ist, da diese feuchtigkeitsempfindlich sind. Somit ist beispielsweise ein Versprühen der Reinigungsflüssigkeit mittels einer oder mehrerer Düsen gegenüber der hier beschriebenen Art der Zuleitung unmittelbar zu den Aufnahmen der Reinigungselemente nachteilig. Die Reinigungsflüssigkeit wirkt auf diese Weise nur dort, wo sie wirken soll, ohne in unnötiger Weise Feuchtigkeit auf die jeweils bearbeitete Möbelbauplatte aufzubringen.

In einer besonders vorteilhaften Ausgestaltung der Reinigungsvorrichtung ist die Drehwelle in Form einer Hohlwelle ausgebildet, durch die hindurch die Reinigungsflüssigkeit der Verteilstelle zuleitbar ist. Bei dieser Ausführung kann die Hohlwelle insbesondere von einem dem Trägerelement abgewandten Ende ausgehend mit der Reinigungsflüssigkeit beschickt werden, die sodann durch die Hohlwelle hindurch der Verteilstelle zugeführt wird. Diese Ausgestaltung ist besonders gut mit einem Speicher kombinierbar, der höhenmäßig oberhalb des Trägerelements angeordnet ist, sodass die Zuleitung der Reinigungsflüssigkeit durch die Drehwelle hindurch zu der Verteilstelle selbsttätig, das heißt allein durch Wirkung der Schwerkraft und mithin ohne zusätzliche Bemühungen, zufließen kann. Da die Drehwelle zudem typischerweise die Drehachse des Trägerelements definiert und letzteres vorzugsweise rotationssymmetrisch bezogen auf die Drehachse ausgebildet ist, kann die Reinigungsflüssigkeit bei ihrer Zuleitung durch die Drehwelle besonders einfach unmittelbar in die zentral an dem Trägerelement ausgebildete Verteilstelle übertreten. Eine Strömung der Reinigungsflüssigkeit in radiale Richtung bezogen auf die Drehachse ist bis zu diesem Punkt noch nicht nötig.

In einer bevorzugten Ausführungsform umfasst das Unterverteilsystem eine Mehrzahl von Zuleitkanälen, die vorzugsweise jeweils von der Verteilstelle ausgehen und sich gewissermaßen sternförmig in unterschiedliche Richtungen zumindest abschnittsweise radial innerhalb des Trägerelements nach außen erstrecken. Hierbei kann es besonders von Vorteil sein, wenn die Zuleitkanäle entsprechend ihrer Anzahl in gleichmäßigen Winkelabständen bezogen auf die Drehachse in dem Trägerelement ausgebildet sind.

In einer vorteilhaften Ausgestaltung der erfindungsgemäßen Reinigungsvorrichtung umfasst selbige mindestens zwei, vorzugweise genau zwei, Elementkränze, die jeweils von einer Vielzahl von Reinigungselementen gebildet sind. Mit anderen Worten sind die Reinigungselemente der Bürste bei dieser Ausgestaltung in Form von zwei, typischerweise konzentrischen, Ringen bzw. Kränzen angeordnet. Hierbei weisen die Elementkränze vorzugsweise unterschiedliche Radien bezogen auf die Drehachse auf. Die Ausgestaltung von zwei Elementkränzen vergrößert eine Wirkungsfläche der Bürste in dem Kantenbereich der Möbelbauplatte.

Sofern zwei Elementkränze vorhanden sind, kann es weiterhin besonders von Vorteil sein, wenn jedem Elementkranz jeweils ein Ringkanal zugeordnet ist, wobei die Ringkanäle jeweils mittels mindestens eines Zuleitkanals strömungstechnisch an die Verteilstelle angeschlossen sind. Die hierdurch erreichte Funktionsweise ist vorstehend bereits im Zusammenhang mit einem Ringkanal dargelegt. Sowohl die Elementkränze als auch die Ringkanäle sind bei dieser Ausgestaltung bevorzugt konzentrischen bezogen auf die Drehachse angeordnet.

Bei der Verwendung zweier Elementkränze in Kombination mit jeweils einem zugehörigen Ringkanal ist es von Vorteil, wenn die beiden Ringkanäle innerhalb einer gemeinsamen Ebene in dem Trägerelement angeordnet sind. Dies hat jedoch zur Folge, dass die Zuleitung der Reinigungsflüssigkeit zu dem radial außen angeordneten Ringkanal gewissermaßen "durch" den radial innenliegenden Kanal hindurch erfolgen muss. Somit würden Zuleitkanäle, die sich ausgehend von der Verteilstelle radial innerhalb des Trägerelements bis zu dem radial außen angeordneten Ringkanal erstrecken, zunächst den radial innen angeordneten Ringkanal kreuzen und eine strömungstechnische Verbindung zu letzterem herstellen. Um den radial außen angeordneten Ringkanal unabhängig von dem radial innen angeordneten Ringkanal zu versorgen, kann es entsprechend von Vorteil sein, wenn sich mindestens ein Zuleitkanal, mittels dessen die Reinigungsflüssigkeit zu einem ersten Ringkanal leitbar ist, sich zumindest teilweise in einer anderen Ebene innerhalb des Trägerelements erstreckt als ein anderer Zuleitkanal, mittels dessen die Reinigungsflüssigkeit zu dem anderen Ringkanal leitbar ist. Mit anderen Worten ist bei dieser Ausgestaltung vorgesehen, dass mindestens ein Zuleitkanal, der mit dem radial außen angeordneten Ringkanal zusammenwirkt, gewissermaßen innerhalb des Trägerelements dem radial innen angeordneten Ringkanal "ausweicht", indem er innerhalb des Trägerelements zumindest abschnittsweise in eine andere Ebene wechselt und somit gewissermaßen oberhalb oder unterhalb des radial innen angeordneten Ringkanals verläuft. Auf diese Weise kann sichergestellt werden, dass die beiden Ringkanäle jeweils separat ausgehend von der Verteilstelle mit der Reinigungsflüssigkeit versorgt werden.

In einer vorteilhaften Ausgestaltung der erfindungsgemäßen Reinigungsvorrichtung ist das Trägerelement bezogen auf die Drehachse rotationssymmetrisch ausgebildet, wobei vorzugsweise in einem Zentrum des Trägerelements eine Öffnung zur Aufnahme der Drehwelle ausgebildet ist. Zur Herstellung einer Drehmoment übertragenden Verbindung kann die Öffnung insbesondere eckig ausgebildet sein, sodass die Drehwelle unter Ausbildung eines drehfesten Formschlusses mit dem Trägerelement zusammenwirkt.

Weiterhin kann eine solche Ausgestaltung der erfindungsgemäßen Reinigungsvorrichtung von Vorteil sein, bei der an dem Trägerelement eine Mehrzahl von Elementbüscheln angeordnet ist, die jeweils eine Vielzahl von Reinigungselementen umfassen. Der mindestens eine Elementkranz wird hierbei von einer Vielzahl von Elementbüscheln gebildet, die ringförmig um die Drehachse an dem Trägerelement verteilt angeordnet sind. Vorzugsweise sind die Elementbüschel äquidistant zueinander angeordnet. Diese Ausgestaltung kann insbesondere von Vorteil sein, wenn die Reinigungselemente von Borsten gebildet sind, beispielsweise von Nylon-Filamenten oder von Sisal-Fasern. Die Reinigungselemente eines Elementbüschels können in einer gemeinsamen Aufnahme an dem Trägerelement verankert sein.

Die erfindungsgemäße Reinigungsvorrichtung weiter ausgestaltend erstrecken sich die Reinigungselemente ausgehend von einer dem Drehantrieb abgewandten Unterseite des Trägerelements zumindest im Wesentlichen in eine Richtung parallel zu der Drehachse. Alternativ ist es denkbar, dass sich zumindest ein Teil der Reinigungselemente in radiale Richtung bezogen auf die Drehachse ausgehend von einer Seitenfläche des Trägerelements erstreckt.

Die zugrunde liegende Aufgabe wird ferner erfindungsgemäß mittels einer Bürste mit den Merkmalen des Anspruchs 13 gelöst. Diese Bürste enthält ein Unterverteilsystem, das gemäß der vorstehenden Beschreibung mindestens einen sich innerhalb des Trägerelements erstreckenden Zuleitkanal umfasst, mittels dessen eine strömungstechnische Verbindung zwischen einer zentral an dem Trägerelement ausgebildeten Verteilstelle mit mindestens einem Reinigungselement ermöglicht ist. Die sich durch diese Ausgestaltung ergebenden Vorteile sind vorstehend bereits dargelegt. Insbesondere ist eine kontrollierte und gleichmäßige Zuleitung der Reinigungsflüssigkeit ausgehend von der Verteilstelle durch den mindestens einen Zuleitkanal über die Aufnahme zu den Reinigungselementen möglich, wobei Undichtigkeiten zu einer Umgebung der Bürste hin unterbunden sind.

### Ausführungsbeispiele

Die Erfindung ist nachstehend anhand eines Ausführungsbeispiels, das in den Figuren dargestellt ist, näher erläutert. Es zeigt:
- Fig. 1:: Eine schematische Seitenansicht einer Reinigungsvorrichtung im Einsatz an einer Möbelbauplatte,
- Fig. 2:: Eine Ansicht einer Bürste der Reinigungsvorrichtung gemäß Figur 1 von einer Unterseite,
- Fig. 3:: Eine perspektivische Ansicht einer alternativen Bürste,
- Fig. 4:: Ansicht einer Unterseite eines Deckels eines Trägerelements der Bürste gemäß Figur 2,
- Fig. 5:: Ansicht einer Unterseite des Trägerelements gemäß Figur 4 ohne Deckel,
- Fig. 6:: Querschnitt durch das Trägerelement gemäß Figur 4 und
- Fig. 7:: Senkrecht zu dem Querschnitt gemäß Figur 6 geführter Querschnitt durch das Trägerelement gemäß Figur 4.

Ein Ausführungsbeispiel, das in den **Figuren 1 bis 7** dargestellt ist, umfasst eine Reinigungsvorrichtung **1,** die zur Reinigung eines Kantenbereichs **2** einer Möbelbauplatte **3** geeignet ist. Die Reinigungsvorrichtung **1** umfasst hierzu einen Drehantrieb **4,** der in Drehmoment übertragender Weise mit einer Drehwelle **5** gekoppelt ist. Der Drehantrieb **4** ist in dem gezeigten Beispiel von einem Elektromotor gebildet. Die Drehwelle **5** ist von einer Hohlwelle gebildet, durch die hindurch eine Reinigungsflüssigkeit leitbar ist. An einem dem Drehantrieb **4** abgewandten Ende ist die Drehwelle **5** mit einer Bürste **6** gekoppelt, die in Drehmoment übertragender Weise an die Drehwelle **5** angeschlossen ist. Auf diese Weise ist es möglich, mittels Betriebs des Drehantriebs **4** die Bürste **6** rotatorisch anzutreiben, sodass diese um eine Drehachse **7** rotiert, die hier parallel zu einer Längsachse der Drehwelle **5** orientiert ist. In der in **Figur 1** gezeigten Konfiguration wird die Bürste **6** in einem Betrieb der Reinigungsvorrichtung **1** in eine durch Pfeil **27** angedeutete Drehrichtung um die Drehachse **7** angetrieben.

Die Bürste **6** umfasst ein Trägerelement **8,** das in dem gezeigten Beispiel rotationssymmetrisch ausgebildet ist, wobei eine Symmetrieachse des Trägerelements **8** mit der Drehachse **7** zusammenfällt. Das Trägerelement **8** besteht aus Kunststoff. An einer der Drehwelle **5** bzw. dem Drehantrieb **4** abgewandten Unterseite **22** des Trägerelements **8** umfasst die Bürste **6** eine Vielzahl von Reinigungselementen **9,** die in dem gezeigten Beispiel von Nylon-Filamenten gebildet sind. Die Reinigungselemente **9,** die in Aufnahmen **23** des Trägerelements **8** verankert sind, erstrecken sich zumindest im Wesentlichen in eine Richtung parallel zu der Drehachse **7** von der Unterseite **22** des Trägerelements **8** weg. Im Betrieb der Reinigungsvorrichtung **1** werden die Reinigungselemente **9** in abrasiven Eingriff mit einer oberen Oberfläche der Möbelbauplatte **2** gebracht, sodass infolge der Rotation der Bürste **6** ein Abtrag von etwaigen Kleberresten vorgenommen werden kann, der infolge des Anleimens eines Kantenbandes an eine seitliche Stirnfläche der Möbelbauplatte **3** austreten kann und entfernt werden muss. Die Reinigungselemente **9** sind in dem gezeigten Beispiel zu einer Vielzahl einzelner Elementbüschel **19** zusammengefasst, die ringförmig um die Drehachse **7** verteilt an der Unterseite **22** des Trägerelements **8** angeordnet sind. Auf diese Weise bilden die Reinigungselemente **9** bzw. die Elementbüscheln **19** gemeinsam zwei Elementkränze **20, 21** aus. Diese ergeben sich besonders gut anhand der Darstellung gemäß **Figur 2****,** die eine Ansicht auf die Unterseite **22** des Trägerelements **8** darstellt.

Die Reinigungsvorrichtung **1** umfasst ein Zuleitsystem **10,** mittels dessen eine Reinigungsflüssigkeit den Reinigungselementen **9** bzw. Elementbüscheln **19** zuleitbar ist. Hierzu umfasst die Reinigungsvorrichtung **1** einen Speicher **11,** in dem eine Reinigungsflüssigkeit vorgehalten wird. Diese besteht in dem gezeigten Beispiel aus Wasser. Der Speicher **11** ist über eine Zuleitung **12** strömungstechnisch mit dem Trägerelement **8** verbunden. Dies ist in dem gezeigten Beispiel derart gelöst, dass zunächst ausgehend von dem Speicher **11** eine Zuleitung **12** in Form eines Schlauches **25** zu der Drehwelle **5** führt, die - wie vorstehend dargelegt - von einer Hohlwelle gebildet ist. Die Drehwelle **5** bildet somit in sich ebenfalls eine Zuleitung **12,** durch die hindurch die Reinigungsflüssigkeit bis zu dem Trägerelement **8** geleitet wird. An dem Trägerelement **8** ist ein Unterverteilsystem **24** des Zuleitsystems **10** ausgebildet, mittels dessen die Reinigungsflüssigkeit an dem Trägerelement **8** zu den Reinigungselementen **9** unterverteilt werden kann. Hierzu umfasst das Unterverteilsystem **24** zentral in dem Trägerelement **8** eine der Drehwelle **5** zugeordnete Verteilstelle **13,** die sich besonders gut anhand der **Figuren 6** **und** **7** ergibt. Die Verteilstelle **13** ist hier einer Öffnung **18** zugeordnet, die für den formschlüssigen Eingriff des Trägerelements **8** mit der Drehwelle **5** vorgesehen ist. Entsprechend ist die Verteilstelle **13** axial bezogen auf die Drehachse **7** unterhalb der Drehwelle **5** bzw. der Öffnung **18** ausgebildet, sodass die Reinigungsflüssigkeit an dem unteren Ende der Drehwelle **5** aus selbiger austreten und im Zuge dessen unmittelbar in die Verteilstelle **13** eintreten kann.

Weiterhin umfasst das Unterverteilsystem **24** in dem gezeigten Beispiel insgesamt vier Zuleitkanäle **14, 15,** die sich ausgehend von der Verteilstelle **13** radial bezogen auf die Drehachse **7** innerhalb des Trägerelements **8** erstrecken. Auf diese Weise sind die Zuleitkanäle **14, 15** strömungstechnisch mit der Verteilstelle **13** verbunden, sodass sie dazu geeignet sind, die der Verteilstelle **13** zugeführte Reinigungsflüssigkeit weiter an dem Trägerelement **8** zu verteilen.

Zu dem Unterverteilsystem **24** gehören in dem gezeigten Beispiel ferner zwei in dem Trägerelement **8** ausgebildete Ringkanäle **16, 17,** die mit den beiden Elementkränzen **20, 21** korrespondieren. Diese ergeben sich besonders gut anhand von **Figur 5**. Die Ringkanäle **16, 17** erstrecken sich kreisförmig innerhalb des Trägerelements **8** um die Drehachse **7,** wobei ein erster Ringkanal **16** radial innen und der andere Ringkanal **17** radial außen an den Trägerelement **8** angeordnet sind. Die Radien der Ringkanäle **16, 17** bezogen auf die Drehachse **7** entsprechen dabei zumindest im Wesentlichen den Radien, in denen die Elementkränze **20, 21** bezogen auf die Drehachse **7** an dem Trägerelement **8** angeordnet sind. Auf diese Weise ist es möglich, mittels Zuleitung der Reinigungsflüssigkeit zu den Ringkanälen **16, 17** die Reinigungsflüssigkeit tangential bezogen auf die Drehachse **7** in den Ringkanäle **16, 17** zu verteilen und auf diese Weise den Aufnahmen **23** einzelner Reinigungselemente **9** bzw. einzelner Elementbüschel **19** zuzuleiten. Zu diesem Zweck wirken die Ringkanäle **16, 17** jeweils mit einer Vielzahl von Durchbrüchen **28** zusammen, die jeweils mit einer Aufnahme **23** korrespondieren. Die Aufnahmen **23** dienen der Verankerung der Reinigungselemente **9** an dem Trägerelement **8.** Sie sind in dem gezeigten Beispiel von Ausnehmungen gebildet, in denen die Reinigungselementen **9** verpresst sind. Die Reinigungsflüssigkeit kann ausgehend von den Ringkanälen **16, 17** durch die Durchbrüche **28** hindurch zu den Aufnahmen **23** und mithin zu den Reinigungselementen **9** übertreten.

Um die Ringkanäle **16, 17** strömungstechnisch mit der Verteilstelle **13** zu verbinden, werden die Ringkanäle **16, 17** jeweils von zwei Zuleitkanälen **14, 15** gekreuzt. Hierbei sind die insgesamt vier in dem Beispiel vorhandenen Zuleitkanäle **14, 15** in zwei Gruppen von Zuleitkanälen unterteilt, wobei eine erste Gruppe mit dem radial innen angeordneten Ringkanal **16** und die andere Gruppe mit dem radial außen angeordneten Ringkanal **17** zusammenwirken. Da die Ringkanäle **16, 17** in dem gezeigten Beispiel innerhalb des Trägerelements **8** in einer gemeinsamen Ebene liegen, ist es hier vorgesehen, dass die Zuleitkanäle **15** der zweiten Gruppe sich zumindest teilweise innerhalb des Trägerelements **8** in einer anderen Ebene erstrecken als die Zuleitkanäle **14** der ersten Gruppe. Dies ergibt sich besonders gut anhand von **Figur 6**. Die Zuleitkanäle **15** der zweiten Gruppe umfassen entsprechend jeweils einen Schrägabschnitt **30,** der den jeweiligen Zuleitkanal **15** aus der Ebene herausführt, der die Zuleitkanäle **14** der ersten Gruppe angeordnet sind. Die Zuleitkanäle **15** der zweiten Gruppe weichen auf diese Weise den Zuleitkanälen **14** der ersten Gruppe aus. Um sodann wieder die Ebene der Ringkanäle **16, 17** zu erreichen, umfassen die Zuleitkanäle **15** der zweiten Gruppe schließlich jeweils einen Senkrechtabschnitt **31.** Die beschriebene Ausgestaltung stellt sicher, dass die Ringkanäle **16, 17** separat mittels jeweils zugeordneter Zuleitkanäle **14, 15** strömungstechnisch an die Verteilstelle **13** angeschlossen sind.

Im Zuge des Betriebs der Reinigungsvorrichtung **1** wird die Bürste **6** um die Drehachse **7** rotiert, sodass an dem Trägerelement **8** Fliehkräfte wirken. Dies hat zur Folge, dass die der Verteilstelle **13** zugeleitete Reinigungsflüssigkeit selbsttätig, das heißt ohne eine Krafteinwirkung, die über das Drehmoment zum Antrieb der Bürste **6** hinausgeht, in die sich radial zur Drehachse **7** erstreckenden Zuleitkanäle **14, 15** "getrieben" wird und schließlich die Ringkanäle **16, 17** erreicht. Dort verteilt sich die Reinigungsflüssigkeit tangential bezogen auf die Drehachse **7** und kann schließlich an den einzelnen Aufnahmen **23** bzw. Durchbrüchen **28** den jeweiligen Elementbüscheln **19** zufließen, die in den Aufnahmen **23** an dem Trägerelement **8** gelagert sind.

In dem gezeigten Beispiel umfasst das Trägerelement **8** einen die Unterseite **22** des Trägerelements **8** bildenden Deckel **26,** der sich insbesondere aus **Figur 4** ergibt. Dieser Deckel **26** umfasst eine Vielzahl von Ausnehmungen **33,** die korrespondierend zu den Aufnahmen **23** angeordnet sind, sodass sie mit den Elementbüscheln **19** korrespondieren. Unterhalb des Deckels **26** befindet sich ein Hohlraum **29,** der sich besonders gut anhand der **Figuren 6** **und** **7** ergibt. In einem montierten Zustand ist der Deckel **26** auf einen Hauptkörper **32** des Trägerelements **8** aufgesetzt.

### Bezugszeichenliste

- 1: Reinigungsvorrichtung
- 2: Kantenbereich
- 3: Möbelbauplatte
- 4: Drehantrieb
- 5: Drehwelle
- 6: Bürste
- 7: Drehachse
- 8: Trägerelement
- 9: Reinigungselement
- 10: Zuleitsystem
- 11: Speicher
- 12: Zuleitung
- 13: Verteilstelle
- 14: Zuleitkanal
- 15: Zuleitkanal
- 16: Ringkanal
- 17: Ringkanal
- 18: Öffnung
- 19: Elementbüschel
- 20: Elementkranz
- 21: Elementkranz
- 22: Unterseite
- 23: Aufnahme
- 24: Unterverteilsystem
- 25: Schlauch
- 26: Deckel
- 27: Pfeil
- 28: Durchbruch
- 29: Hohlraum
- 30: Schrägabschnitt
- 31: Senkrechtabschnitt
- 32: Hauptkörper
- 33: Ausnehmung

## Patentansprüche

1. Reinigungsvorrichtung (1) zur Reinigung eines Kantenbereichs (2) einer Möbelbauplatte (3), umfassend
- einen Drehantrieb (4),
- eine mittels des Drehantriebs (4) antreibbare Drehwelle (5),
- eine mit der Drehwelle (5) gekoppelte Bürste (6), die mittels des Drehantriebs (4) um eine Drehachse (7) drehantreibbar ist, sowie
- ein Zuleitsystem (10) zur Zuleitung einer Reinigungsflüssigkeit zu der Bürste (6),
wobei die Bürste (6) ein Trägerelement (8) sowie in Aufnahmen (23) des Trägerelements (8) verankerte, über das Trägerelement (8) vorstehende Reinigungselemente (9) umfasst, die zum abrasiven Eingriff mit der Möbelbauplatte (3) geeignet sind,
wobei die Reinigungselemente (9) ringförmig um die Drehachse (7) an dem Trägerelement (8) angeordnet sind und auf diese Weise mindestens einen Elementkranz (20, 21) bilden,
wobei das Zuleitsystem (10) einen Speicher (11) zur Vorhaltung der Reinigungsflüssigkeit sowie eine Zuleitung (12) zur Leitung der Reinigungsflüssigkeit von dem Speicher (11) zu dem Trägerelement (8) umfasst,
**dadurch gekennzeichnet, dass**
das Zuleitsystem (10) ein an dem Trägerelement (8) ausgebildetes Unterverteilsystem (24) umfasst,
wobei das Unterverteilsystem (24) eine zentral in oder an dem Trägerelement (8) ausgebildete, der Drehwelle (5) zugeordnete Verteilstelle (13) sowie mindestens einen sich innerhalb des Trägerelements (8) zumindest abschnittsweise radial bezogen auf die Drehachse (7) erstreckenden Zuleitkanal (14, 15) umfasst,
wobei das Trägerelement (8) einen Ringkanal (16, 17) umfasst, der den Aufnahmen (23) der in Form des Elementkranzes (20, 21) angeordneten Reinigungselemente (9) zugeordnet ist und sich ringförmig innerhalb des Trägerelements (8) erstreckt,
wobei der Ringkanal (16, 17) mittels mindestens eines Zuleitkanals (14, 15) strömungstechnisch mit der Verteilstelle (13) verbunden ist, sodass die Reinigungsflüssigkeit ausgehend von der Verteilstelle (13) durch den Zuleitkanal (14, 15) dem Ringkanal (16, 17) und somit über die Aufnahmen (23) den Reinigungselementen (9) des Elementkranzes (20, 21) zuleitbar ist.

2. Reinigungsvorrichtung (1) nach Anspruch 1, **dadurch gekennzeichnet, dass** mindestens ein Zuleitkanal (14, 15) sich vollständig in radiale Richtung bezogen auf die Drehachse (7) erstreckt.

3. Reinigungsvorrichtung (1) nach einem der vorhergehenden Ansprüche, **gekennzeichnet durch** eine Mehrzahl von Zuleitkanälen (14, 15), wobei vorzugsweise die Zuleitkanäle (14, 15) sich jeweils ausgehend von der Verteilstelle (13) in unterschiedliche Richtungen radial innerhalb des Trägerelements (8) erstrecken.

4. Reinigungsvorrichtung (1) nach einem der vorhergehenden Ansprüche, **dadurch gekennzeichnet, dass** die Drehwelle (5) von einer Hohlwelle gebildet ist, durch die hindurch die Reinigungsflüssigkeit der Verteilstelle (13) zuleitbar ist.

5. Reinigungsvorrichtung (1) nach einem der vorhergehenden Ansprüche, **dadurch gekennzeichnet, dass** ein Mittelpunkt des mindestens einen Ringkanals (16, 17), um den herum der Ringkanal (16, 17) in einem Radius umläuft, auf der Drehachse (7) liegt.

6. Reinigungsvorrichtung (1) nach einem der vorhergehenden Ansprüche, **gekennzeichnet durch** zwei Elementkränze (20, 21), die vorzugsweise mit unterschiedlichen Radien bezogen auf die Drehachse (7) jeweils ringförmig an dem Trägerelement (8) ausgebildet sind.

7. Reinigungsvorrichtung (1) nach den Ansprüchen 5 und 6, **dadurch gekennzeichnet, dass** jedem Elementkranz (20, 21) jeweils ein Ringkanal (16, 17) zugeordnet ist, wobei die Ringkanäle (16, 17) jeweils mittels mindestens eines Zuleitkanals (14, 15) strömungstechnisch an die Verteilstelle (13) angeschlossen sind.

8. Reinigungsvorrichtung (1) nach Anspruch 7, **dadurch gekennzeichnet, dass** mindestens ein Zuleitkanal (15), mittels dessen die Reinigungsflüssigkeit zu einem ersten Ringkanal (17) leitbar ist, sich zumindest teilweise in einer anderen Ebene innerhalb des Trägerelements (8) erstreckt als ein anderer Zuleitkanal (14), mittels dessen die Reinigungsflüssigkeit zu dem anderen Ringkanal (16) leitbar ist.

9. Reinigungsvorrichtung (1) nach einem der vorhergehenden Ansprüche, **dadurch gekennzeichnet, dass** das Trägerelement (8) bezogen auf die Drehachse (7) rotationssymmetrisch ausgebildet ist, wobei vorzugsweise in einem Zentrum des Trägerelements (8) eine Öffnung (18) zur Aufnahme der Drehwelle (5) ausgebildet ist.

10. Reinigungsvorrichtung (1) nach einem der vorhergehenden Ansprüche, **gekennzeichnete durch** eine Mehrzahl von Elementbüscheln (19), die jeweils eine Vielzahl von Reinigungselementen (9) umfassen, wobei vorzugsweise die Elementbüschel (19) ringförmig an dem Trägerelement (8) angeordnet sind und auf diese Weise den mindestens einen Elementkranz (20, 21) bilden.

11. Reinigungsvorrichtung (1) nach einem der vorhergehenden Ansprüche, **dadurch gekennzeichnet, dass** sich die Reinigungselemente (9) ausgehend von einer dem Drehantrieb (4) abgewandten Unterseite (22) des Trägerelements (8) zumindest im Wesentlichen parallel zu der Drehachse (7) erstrecken.

12. Reinigungsvorrichtung (1) nach einem der vorhergehenden Ansprüche, **dadurch gekennzeichnet, dass** die Aufnahmen (23) der Reinigungselemente (9) von Vertiefungen gebildet sind, in denen die Reinigungselemente (9) verpresst, vergossen oder verklemmt sind.

13. Bürste (6) für eine Reinigungsvorrichtung (1) nach einem der vorhergehenden Ansprüche, umfassend ein Trägerelement (8) sowie in Aufnahmen (23) an dem Trägerelement (8) verankerte, über das Trägerelement (8) vorstehende Reinigungselemente (9), die zum abrasiven Eingriff mit einer Möbelbauplatte (5) geeignet sind,
wobei die Reinigungselemente (9) ringförmig verteilt an dem Trägerelement (8) angeordnet sind und auf diese Weise mindestens einen Elementkranz (20, 21) bilden,
**gekennzeichnet durch**
ein Unterverteilsystem (24) zur Unterverteilung einer Reinigungsflüssigkeit an dem Trägerelement (8) zu mindestens einem Reinigungselement (9),
wobei das Unterverteilsystem (24) eine an dem Trägerelement (8) ausgebildete Verteilstelle (13) sowie mindestens einen sich innerhalb des Trägerelements (8) erstreckenden Zuleitkanal (14, 15) zur strömungstechnischen Verbindung der Verteilstelle (13) mit mindestens einem Reinigungselement (9) umfasst,
wobei das Trägerelement (9) einen Ringkanal (16, 17) umfasst, der den Aufnahmen (23) der in Form des Elementkranzes (20, 21) angeordneten Reinigungselemente (9) zugeordnet ist und sich ringförmig innerhalb des Trägerelements (8) erstreckt,
wobei der Ringkanal (16, 17) mittels mindestens eines Zuleitkanals (14, 15) strömungstechnisch mit der Verteilstelle (13) verbunden ist, sodass die Reinigungsflüssigkeit ausgehend von der Verteilstelle (13) **durch** den Zuleitkanal (14, 15) dem Ringkanal (16, 17) und somit über die Aufnahmen (23) den Reinigungselementen (9) des Elementkranzes (20, 21) zuleitbar ist.

## Claims

1. A cleaning device (1) for cleaning an edge area (2) of a furniture board (3), comprising
- a rotary drive (4),
- a rotary shaft (5) which can be driven by means of the rotary drive (4),
- a brush (6) coupled with the rotary shaft (5), which can be driven in rotation about an axis of rotation (7) by means of the rotary drive (4), and
- a supply system (10) for supplying a cleaning liquid to the brush (6),
wherein the brush (6) comprises a carrier element (8) and cleaning elements (9) anchored in receptacles (23) of the carrier element (8) and projecting above the carrier element (8), which are suitable for abrasive engagement with the furniture board (3),
wherein the cleaning elements (9) are arranged on the carrier element (8) in the form of a ring around the axis of rotation (7) and in this way form at least one element ring (20, 21),
wherein the supply system (10) comprises a storage (11) for storing the cleaning liquid and a supply line (12) for conveying the cleaning liquid from the storage (11) to the carrier element (8),
**characterised in that**
the supply system (10) comprises a subdivision system (24) formed on the carrier element (8),
wherein the subdivision system (24) comprises a distribution point (13) formed centrally in or on the carrier element (8) assigned to the rotary shaft (5), and at least one supply channel (14, 15) extending at least in sections radially in relation to the axis of rotation (7) within the carrier element (8),
wherein the carrier element (8) comprises an annular channel (16, 17), which is assigned to the receptacles (23) of the cleaning elements (9) arranged in the form of the element ring (20, 21) the cleaning ring and extends in a ring shape within the carrier element (8), or
wherein the annular channel (16, 17) is connected fluidically by at least one supply channel (14, 15) to a distribution point (13), so that the cleaning liquid can be conveyed from the distribution point (13) through the supply channel (14, 15) to the annular channel (16, 17) and thus via the receptacles (23) to the cleaning elements (9) of the element ring (20, 21).

2. The cleaning device (1) according to claim 1, **characterised in that** at least one supply channel (14, 15) extends completely in the radial direction relative to the axis of rotation (7).

3. The cleaning device (1) according to any one of the preceding claims, **characterised by** a plurality of supply channels (14, 15), wherein the supply channels (14, 15) preferably each extend from the distribution point (13) in different directions radially inside the carrier element (8).

4. The cleaning device (1) according to any one of the preceding claims, **characterised in that** the rotary shaft (5) is formed by a hollow shaft, through which the cleaning liquid can be conveyed to the distribution point (13).

5. The cleaning device (1) according to any one of the preceding claims, **characterised in that** a centre-point of the at least one annular channel (16, 17) around which the annular channel (16, 17) runs in a radius on which the axis of rotation (7) lies.

6. The cleaning device (1) according to any one of the preceding claims, **characterised by** two element rings (20, 21), which are each formed in the shape of a ring on carrier element (8) preferably with different radii relative to the axis of rotation (7).

7. The cleaning device (1) according to claims 5 and 6, **characterised in that** an annular channel (16, 17) is assigned in each case to each ring element (20, 21), wherein the annular channels (16, 17) are connected fluidically to the distribution point (13) in each case by means of at least one supply channel (14, 15).

8. The cleaning device (1) according to claim 7, **characterised in that** at least one supply channel (15), by means of which the cleaning liquid can be conveyed to a first annular channel (17), extends at least partially in a plane inside the carrier element (8) other than does another supply channel (14), by means of which the cleaning liquid can be conveyed to the other annular channel (16).

9. The cleaning device (1) according to any one of the preceding claims, **characterised in that** the carrier element (8) is constituted rotationally-symmetrical relative to the axis of rotation (7), wherein an opening (18) for receiving the rotary shaft (5) is preferably formed in a centre of the carrier element (8).

10. The cleaning device (1) according to any one of the preceding claims, **characterised by** a plurality of element tufts (19), which each comprise a plurality of cleaning elements (9), wherein the element tufts (19) are preferably arranged in the form of a ring on the carrier element (8) and thus form the at least one element ring (20, 21).

11. The cleaning device (1) according to any one of the preceding claims, **characterised in that** the cleaning elements (9) extend from an underside (22) of the carrier element (8) facing away from the rotary shaft (4) at least essentially parallel to the rotary shaft (7) .

12. The cleaning device (1) according to any one of the preceding claims, **characterised in that** the receptacles (23) of the cleaning elements (9) are formed by recesses, into which the cleaning elements (9) are pressed, cast or clamped.

13. A brush (6) for a cleaning device (1) according to any one of the preceding claims, comprising a carrier element (8) and cleaning elements (9) anchored in receptacles (23) on the carrier element (8) and projecting above the carrier element (8), which are suitable for abrasive engagement with the furniture board (5),
wherein the cleaning elements (9) are arranged distributed in the form of a ring on the carrier element (8) and in this way form at least one element ring (20, 21),
**characterised by**
a subdivision system (24) for subdividing a cleaning liquid at the carrier element (8) to at least one cleaning element (9),
wherein the subdivision system (24) comprises a distribution point (13) formed on the carrier element (8) and at least one supply channel (14, 15) extending inside the carrier element (8) for the fluidic connection of the distribution point (13) to at least one cleaning element (9),
wherein the carrier element (9) comprises an annular channel (16, 17), which is assigned to the receptacles (23) of the cleaning elements (9) arranged the form of the element ring (20, 21) and extends in the form of a ring inside the carrier element (8),
wherein the annular channel (16, 17) is connected fluidically by at least one supply channel (14, 15) to the distribution point (13), so that the cleaning liquid can be conveyed from the distribution point (13) through the supply channel (14, 15) to the annular channel (16, 17) and thus via the receptacles (23) to the cleaning elements (9) of the element ring (20, 21).

## Revendications

1. Dispositif de nettoyage (1), destiné à nettoyer une zone de bordure (2) d'un panneau d'ameublement (3), comprenant
- un entraînement en rotation (4),
- une brosse (6), accouplée avec l'arbre rotatif (5), qui au moyen de l'entraînement en rotation (4) est susceptible d'être entraînée en rotation autour d'un axe de rotation (7), ainsi
- qu'un système d'alimentation (10), destiné à alimenter un liquide de nettoyage vers la brosse (6),
la brosse (6) comprenant un élément de support (8), ainsi que des éléments de nettoyage (9), ancrés dans des logements (23) de l'élément de support (8), débordant au-delà de l'élément de support (8), qui sont aptes à l'engagement abrasif avec le panneau d'ameublement (3),
les éléments de nettoyage (9) étant placés en forme annulaire autour de l'axe de rotation (7) sur l'élément de support (8) et formant de cette manière au moins une couronne d'éléments (20, 21),
le système d'alimentation (10) comprenant un accumulateur (11), destiné à garder en réserve le liquide de nettoyage, ainsi qu'une conduite d'alimentation (12), destinée à conduire le liquide de nettoyage de l'accumulateur (11) vers l'élément de support (8),
**caractérisé en ce que**
le système d'alimentation (10) comprend un système de sous-distribution (24) conçu sur l'élément de support (8),
le système de sous-distribution (24) comprenant un point de distribution (13) conçu de manière centrale dans ou sur l'élément de support (8), associé à l'arbre rotatif (5), ainsi qu'au moins canal d'alimentation (14, 15) s'étendant à l'intérieur de l'élément de support (8) au moins par tronçons, en direction radiale, en rapport à l'axe de rotation (7), l'élément de support (8) comprenant un canal annulaire (16, 17) qui est associé aux logements (23) des éléments de nettoyage (9) placés sous la forme de la couronne d'éléments (20, 21) et s'étendant sous forme annulaire à l'intérieur de l'élément de support (8),
le canal annulaire (16, 17) étant relié fluidiquement au moyen d'au moins un canal d'alimentation (14, 15) avec le point de distribution (13), de telle sorte qu'en partant du point de distribution (13), le liquide de nettoyage puisse être alimenté à travers le canal d'alimentation (14, 15) vers le canal annulaire (16, 17) et ainsi par l'intermédiaire des logements (23) vers les éléments de nettoyage (9) de la couronne d'éléments (20, 21).

2. Dispositif de nettoyage (1) selon la revendication 1, **caractérisé en ce qu'**au moins un canal d'alimentation (14, 15) s'étend totalement en direction radiale, en rapport à l'axe de rotation (7).

3. Dispositif de nettoyage (1) selon l'une quelconque des revendications précédentes, **caractérisé par** une pluralité de canaux d'alimentation (14, 15), de préférence, le canaux d'alimentation (14, 15) s'étendant chacun, en partant du point de distribution (13) dans différentes directions, de manière radiale à l'intérieur de l'élément de support (8).

4. Dispositif de nettoyage (1) selon l'une quelconque des revendications précédentes, **caractérisé en ce que** l'arbre rotatif (5) est constitué d'un arbre creux, à travers lequel le liquide de nettoyage est susceptible d'être alimenté vers le point de distribution (13).

5. Dispositif de nettoyage (1) selon l'une quelconque des revendications précédentes, **caractérisé en ce qu'**un point médian de l'au moins un canal annulaire (16, 17), autour duquel le canal annulaire (16, 17) circule sous un rayon se situe sur l'axe de rotation (7).

6. Dispositif de nettoyage (1) selon l'une quelconque des revendications précédentes, **caractérisé par** deux couronnes d'éléments (20, 21), qui de préférence avec des rayons différents en rapport à l'axe de rotation (7) sont conçues chacune de forme annulaire sur l'élément de support (8).

7. Dispositif de nettoyage (1) selon les revendications 5 et 6, **caractérisé en ce qu'**à chaque couronne d'éléments (20, 21) est associé chaque fois un canal annulaire (16, 17), les canaux annulaires (16, 17) étant raccordés fluidiquement chacun, au moyen d'au moins un canal d'alimentation (14, 15) sur le point de distribution (13).

8. Dispositif de nettoyage (1) selon la revendication 7, **caractérisé en ce qu'**au moins un canal d'alimentation (15), au moyen duquel le liquide de nettoyage peut être alimenté vers un premier canal annulaire (17) s'étend au moins partiellement dans un autre plan à l'intérieur de l'élément de support (8) qu'un autre canal d'alimentation (14), au moyen duquel le liquide de nettoyage peut être alimenté vers l'autre canal annulaire (16).

9. Dispositif de nettoyage (1) selon l'une quelconque des revendications précédentes, **caractérisé en ce que** l'élément de support (8) est conçu de manière symétrique en rotation en rapport à l'axe de rotation (7), de préférence dans un centre de l'élément de support (8) étant conçu un orifice (18), destiné à recevoir l'arbre rotatif (5).

10. Dispositif de nettoyage (1) selon l'une quelconque des revendications précédentes, **caractérisé par** une multiplicité de touffes d'éléments (19), qui comprennent chacune une pluralité d'éléments de nettoyage (9), de préférence les touffes d'éléments (19) étant placées sous forme annulaire sur l'élément de support (8) et formant de cette manière l'au moins une couronne d'éléments (20, 21).

11. Dispositif de nettoyage (1) selon l'une quelconque des revendications précédentes, **caractérisé en ce que** qu'en partant d'une face inférieure (22) de l'élément de support (8) opposée à l'entraînement en rotation (4), les éléments de nettoyage (9) s'étendent au moins sensiblement à la parallèle de l'axe de rotation (7).

12. Dispositif de nettoyage (1) selon l'une quelconque des revendications précédentes, **caractérisé en ce que** les logements (23) des éléments de nettoyage (9) sont constitués par des renfoncements, dans lesquels les éléments de nettoyage (9) sont compressés, coulés ou bloqués.

13. Brosse (6), destinée à un dispositif de nettoyage (1) selon l'une quelconque des revendications précédentes, comprenant un élément de support (8) ainsi que des éléments de nettoyage (9) ancrés dans des logements (23) sur l'élément de support (8), débordant au-delà de l'élément de support (8), qui sont aptes à l'engagement abrasif avec un panneau d'ameublement (5),
les éléments de nettoyage (9) étant placés en distribution de forme annulaire sur l'élément de support (8) et de cette manière, constituant au moins une couronne d'éléments (20, 21),
**caractérisée par**
un système de sous-distribution (24), destiné à sous-distribuer un liquide de nettoyage sur l'élément de support (8) vers au moins un élément de nettoyage (9), le système de sous-distribution (24) comprenant un point de distribution (13) conçu sur l'élément de support (8), ainsi qu'au moins un canal d'alimentation (14, 15) s'étendant à l'intérieur de l'élément de support (8) pour la liaison fluidique du point de distribution (13) avec au moins un élément de nettoyage (9),
l'élément de support (9) comprenant un canal annulaire (16, 17) qui est associé aux logements (23) des éléments de nettoyage (9) placés sous la forme de de la couronne d'éléments (20, 21) et qui s'étend en forme annulaire à l'intérieur de l'élément de support (8),
le canal annulaire (16, 17) étant relié fluidiquement au moyen d'au moins un canal d'alimentation (14, 15) avec le point de distribution (13), de sorte qu'en partant du point de distribution (13), le liquide de nettoyage puisse être alimenté à travers le canal d'alimentation (14, 15) vers le canal annulaire (16, 17) et ainsi, par l'intermédiaire des logements (23) vers les éléments de nettoyage (9) de la couronne d'éléments (20, 21).
